# EUROPÄISCHE PATENTSCHRIFT

(11) **EP 0 503 269 B1**
(45) Veröffentlichungstag und Bekanntmachung des Hinweises auf die Patenterteilung: **02.04.1997**
(21) Anmeldenummer: 92101956.8
(22) Anmeldetag: 06.02.1992
(51) Int. Cl.: D06C 5/00

(54) **Von aussen gehaltener Rundbreithalter**
Externally supported cylindrical spreader
Elargisseur tubulaire maintenu de l'extérieur

(30) Priorität: 14.03.1991 DE 4108191
(43) Veröffentlichungstag der Anmeldung: 16.09.1992
(73) Patentinhaber: LINDAUER DORNIER GESELLSCHAFT M.B.H, D-88131 Lindau (DE)
(72) Erfinder: Strudel, Werner, Dipl.-Ing. (FH), W-7990 Friedrichshafen (DE); Miotke, Walter, W-7988 Wangen (DE)

(56) Entgegenhaltungen:
- DE-A- 3 732 754
- DE-A- 3 929 599
- GB-A- 2 052 584
- GB-A- 2 237 037

## Beschreibung

Die Erfindung betrifft einen von außen gehaltenen Rundbreithalter gemäß den Merkmalen des Oberbegriffs von Patentanspruch 1.

Aus der Anwendung ist an von außen gehaltenen Rundbreithaltern, die gem. DE-PS 37 32 754 aufgebaut und wirksam sind, bekannt, im Innenraum zwischen den teleskopartig ineinander verschiebbaren Rohren eine Klemmvorrichtung anzuordnen, die einerseits fest mit dem Innenrohr und andererseits kraft- und formschlüssig mit der Innenseite des Außenrohres verbindbar ist und deren Klemmechanismus über ein Verbindungselement mit dem oberen Lagerteil des Rundbreithalter-Kopfteiles verbunden ist, so daß bei einem Auseinanderziehen der Rohre die Klemmvorrichtung derart aktiviert ist, daß ein weiteres Auseinanderziehen der Rohre verhindert wird.

Eine derartige Klemmvorrichtung besitzt aber den Nachteil, daß es durch Unebenheiten in der Ware, z.B. durch Nahtstellen, zu Erschütterungen am Rundbreithalter kommt und dadurch die zwischen den Klemmteilen und dem Innendurchmesser des Trägerelementes bestehende Haftreibung kurzzeitig aufgehoben oder zumindest reduziert wird. Aufgrund dieses Umstandes kann es an den Fixierwalzen der Rollenköpfe zu Druckstellen in der Ware kommen, was sich schließlich als Ware minderer Qualität darstellt. Ferner ist nachteilig, daß die Klemmvorrichtung innerhalb des Teleskoprohres angeordnet ist und diese dadurch zu Kontroll- und Wartungszwecken nicht zugänglich ist. Im Schadensfall der Klemmvorrichtung muß der Rundbreithalter vollständig demontiert werden.

Aufgabe der Erfindung ist es daher, einen von außen gehaltenen Rundbreithalter zu schaffen, der gegen technologisch bedingte Vibration oder Erschütterungen fest in der vorgegebenen Spreizstellung arretiert und wobei der Breithalter zu Kontroll- und Wartungszwecken leicht zugängig ist.

Die Lösung der Aufgabe erfolgt durch die kennzeichnenden Merkmale des Patentanspruchs 1.

Vorteilhafte Weiterbildungen der Erfindung gehen aus den Unteransprüchen hervor.

Erfindungsgemäß ist es von Bedeutung, daß es aufgrund der auf dem Außenumfang des Innenrohres eingebrachten und aufeinanderfolgend angeordneten, kegelstumpfförmig ausgebildeten Rasten und aus am freien Ende des Außenrohres angeordneten, in die Rastungen zwangsweise kraft- und formschlüssig eingreifenden Sperrklinken, es möglich ist, den Rundbreithalter von einem großen Durchmesser auf einen kleinen Durchmesser kontinuierlich zu verstellen und in jeder Durchmesserposition eine sichere Verriegelung gegen eine Rückstellung im Sinne einer Durchmesservergrößerung gegeben ist.
Dies erfolgt dadurch, daß einerseits die Rastungen des Innenrohres und die Sperrklinken ratschenartig ineinandergreifen und damit der Verstellweg des Breithalters im Sinne einer Durchmesserverringerung gegeben ist. Andererseits ist es nicht ohne weiteres möglich, aufgrund der mit dem kraft- und formschlüssig zusammenwirkenden Sperrklinken, die den Rastungen gegenüber spiegelbildlich gestaltete Ausnehmungen aufweisen, daß sich der Rundbreithalter ungewollt von einem kleinen Durchmesser auf einen größeren Durchmesser verstellt. Dies wird durch die Sperrklinken vollständig, im Gegensatz zu der als bekannt aufgeführten Klemmvorrichtung, verhindert.

Um ein Lösen der Sperrklinke aus den Rastungen herbeizuführen, sind Vorkehrungen vorgesehen, die aus jeweils einem Zugseil bestehen, welches mit seinem einen Ende mit der Sperrklinke verbunden ist, während sein anderes Ende über eine Umlenkrolle geführt, mit einer im Bereich des Breithalterkopfes am oder im Außenrohr angeordneten Spannplatte verbunden ist. Die Spannplatte ihrerseits ist mittig mit einem Verbindungsstück verbunden, in welches eine Gewindestange eingeschraubt ist. Die Gewindestange ist indirekt über ein weiteres Zugseil oder direkt mit dem Kopfteil des Breithalters verbunden. Kommt Zugspannung auf das erstgenannte Zugseil, dann werden die Sperrklinken vom Zugseil aus den Rastungen gezogen. Dadurch ist das Innenrohr axial im Außenrohr verschiebbar und eine Verstellung des Breithalters von einem größeren Durchmesser auf einen kleineren Durchmesser ist nunmehr möglich.
Die Verstellung des Rundbreithalters erfolgt nun dadurch, daß gem. der DE-PS 37 32 754 das gesamte Kopfteil mittels einer Hubvorrichtung vertikal nach oben oder unten bewegbar ist.
Die Gewindestange bzw. das die Gewindestange verlängernde weitere Zugseil ist an einem oberen Lagerteil, welches über ein längenverstellbares Verbindungselement mit dem Kopfteil in Verbindung steht, verbunden. Die Verbindung mit dem Kopfteil erfolgt hierbei über einen Kopfstück-Rahmen.

Die Erfindung wird nun anhand eines Ausführungsbeispiels näher beschrieben. Hierbei zeigen:
- Fig. 1:: den Rundbreithalter bei maximalem Durchmesser;
- Fig. 2:: den Rundbreithalter bei minimalem Durchmesser;
- Fig.3:: den zentralen Träger des Rundbreithalters mit der Sperrvorrichtung in geschlossener Stellung gem. Detail "A" und in geöffneter Stellung gem. Detail "B";
- Fig. 4:: das Detail"B" der Sperrvorrichtung gem. Fig. 3;
- Fig. 5:: das Detail "A" der Sperrvorrichtung gem. Fig. 3;
- Fig. 6:: einen Schnitt A-A gem. Fig. 5 bei geschlossener Sperrvorrichtung mit den Vorkehrungen für die Sperrklinken ;
- Fig. 7:: die Seitenansicht des Kopfteiles gem. Detail "Y" in Fig. 1 bei geschlossener Sperrvorrichtung;
- Fig. 8:: die Ansicht "C" des Kopfteiles nach Fig. 7 gem. Pfeilrichtung "C" ;
- Fig. 9:: die Seitenansicht des Kopfteiles gem. Detail "Y" in Fig.1 bei geöffneter Sperrvorrichtung ;
- Fig. 10:: die Ansicht "D" des Kopfteiles nach Fig. 9 gem. Pfeilrichtung "D";

Wie in den Figuren 1 bis 5 dargestellt, besteht der Rundbreithalter 1 aus zwei teleskopartig ineinander verschiebbaren Trägerelementen, wobei jedes Trägerelement als Rohr 2,3 ausgebildet ist und das Rohr 3 mit einem kleineren Außendurchmesser als der Innendurchmesser des Rohres 2 in das Rohr 2 eingeschoben ist.
Das Rohr 3 ist gem. Fig. 1 an seinem unteren Teil mit einem Schwimmkörper 4 verbunden. Auf dem Außenumfang des Rohres 3 sind, an dem freien Ende beginnend, aufeinanderfolgend angeordnete, kegelstumpfförmig ausgebildete Rastungen 5 eingebracht. In diese Rastungen 5 greifen Sperrklinken 6 ein, die über Zugfedern 7 die Sperrklinken 6 kraft- und formschlüssig mit den Rastungen 5 verbinden.
Die Rastungen 5 selbst sind auf einer Länge des Rohres 3 angeordnet, die mindestens dem Maß der maximalen Breitenverstellung des Rundbreithalters 1 äquivalent ist.
Aus Fig. 3 wird deutlich, daß jede der Sperrklinken 6 an einem mit dem freien Ende des Rohres 2 starr verbundenen Arm 8 schwenkbar um einen Drehpunkt 9 angelenkt ist. Jeder Arm 8 nimmt an seinem freien Ende eine drehend gelagerte Umlenkrolle 10 auf.
Die die jeweilige Sperrklinke 6 tragenden Arme 8 sind in Richtung des Schwimmkörpers 4 des Rundbreithalters in einem spitzen Winkel zur Längsachse 20 des Rohres 2 angeordnet.
Gleichzeitig sind die Arme 8 um 180° zueinander versetzt mit dem Außenumfang des Rohres 2 verbunden.
Es ist natürlich denkbar, daß weitere Arme 8 und damit weitere Sperrklinken 6, die vorzugsweise um 90° zueinander versetzt angeordnet sind, mit den Rastungen 5 in Eingriff gebracht werden können. Eine derartige Anordnung würde zu einer symmetrischeren Kraftverteilung auf die Rastungen 5 beitragen.

An den breitflächigen Seiten der Sperrklinken 6 ist, wie in Fig. 4 bis 6 zu erkennen, jeweils ein Zugarm 11 fest an der Sperrklinke 6 angeordnet, dessen Länge größer ist als der Radius des Rohres 3. Die gegenüberliegenden freien Enden der Zugarme 11 sind mit einer Zugfeder 7 verbunden. Diese Feder sorgt dafür, daß die Sperrklinken 6, die zu den Rastungen 5 spiegelbildlich gestaltete Ausnehmungen 12 aufweisen, ständig form- und kraftschlüssig mit den Rastungen 5 verbunden sind.

An dem unteren, dem Anlenkpunkt 9 gegenüberliegenden Ende jeder Sperrklinke 6, ist ein Ende eines über die jeweilige Umlenkrolle 10 führenden Zugseiles 13 mit der Sperrklinke 6 fest verbunden.
Das andere Ende jedes Zugseiles 13 ist mit einer Spannschraube 14 verbunden, die in einer im oberen Bereich des äußeren Rohres 2, nahe dem Kopfteil 15 des Rundbreithalters angeordneten Spannplatte 16 aufgenommen und von Mutter 17 und Kontermutter 18 gesichert ist. Die Spannplatte 16 ist in einer breitschlitzförmigen Ausnehmung 19 in der Rohrwandung in Pfeilrichtung 36 anhebbar angeordnet. Dazu ist die Spannplatte 16 zentrisch mit einem Zwischenstück 21 verbunden, welches mit einer Gewindestange 22 verschraubt ist.
Die Gewindestange 22 ihrerseits steht direkt oder über ein Zugseil 23 (Fig. 7) indirekt mit dem Kopfteil 15 des Breithalters 1 in Wirkverbindung.
Zur Begrenzung der Schwenkbewegung der Sperrklinke 6 während der Entriegelung des Rohres 3, sind an den Armen 8 arretierbare Begrenzungsschrauben 24 vorgesehen.

Wie in Fig. 1 und 2 des weiteren zu erkennen ist, wird der konstruktive Aufbau des Rundbreithalters 1 dadurch bestimmt, daß an den Außenseiten der Rohre 2 und 3 Gelenkstellen 25 für Abstützarme 26 vorhanden sind, wobei jeder Abstützarm 26 einerseits mit der Gelenkstelle 25 und andererseits mit radial außenliegenden Rollensegmenten 27 gelenkig verbunden ist. Über die Außenseite der Rollensegmente 27 läuft die Ware 28, die entweder in Fig. 1 von unten nach oben verläuft; die aber in anderen Ausführungsformen von oben nach unten über den Rundbreithalter laufen kann.

Die obere Stirnseite des äußeren Rohres2 ist mit einer Platte 29 verbunden, welche Platte selbst fest mit dem Kopfteil 15 verbunden ist.
Das Kopfteil 15 besteht im wesentlichen gem. den Figuren 7 bis 9 aus einem Kopfstück-Rahmen 30, an dem die Stützrollen 31 drehbar gelagert sind, wobei an diesen Kopfstück-Rahmen 30 über ein längenverstellbares Verbindungselement 32 ein oberes Lagerteil 33 angeordnet ist, an dem drehbar Gegenrollen 34 gelagert sind.
Die Fixierwalzen 35 sind konkav ausgebildet. Sie sind dadurch im Kopfteil 15 gehalten, daß die Rollen 31,34 konvex ausgebildet sind und zwischen sich einen Aufnahmeraum schaffen, in dem formschlüssig die Fixierwalzen 35 eingreifen und dadurch gehalten werden.
In einer nicht näher dargestellten Weise sind hierbei im Sinne der Beschreibung des deutschen Patentes 37 32 754 die Fixierwalzen 35 drehbar auf einer Welle gelagert, welche Welle jeweils stirnseitig mit einem Rahmenteil verbunden ist, welches seinerseits an Hubspindeln befestigt ist, so daß dieses gesamte Rahmenteil zusammen mit den Fixierwalzen 35 in Längsrichtung des Rundbreithalters auf und ab verstellbar ausgebildet ist.

Durch die Verstellung des gesamten Rahmenteils in den Pfeilrichtungen 36,37 wird damit auch das gesamte Kopfteil 15 in den gleichen Pfeilrichtungen 36,37 in Längsrichtung des Rundbreithalters 1 bewegt. Hierdurch erfolgt also die Durchmesserverstellung des Rundbreithalters.

Anhand der Figuren 3 und 5 wird nun die Entriegelung des Rohres 3 näher erläutert. Wird auf die Gewindestange 22 in Pfeilrichtung 36 eine Zugkraft ausgeübt, dann werden die Sperrklinken 6 über die Spannplatte 16, das jeweilige Zugseil 13, welches über die jeweilige Umlenkrolle 10 geführt ist, von der zwischen Sperrklinken 6 und den Rastungen 5 bestehenden form- und kraftschlüssigen Verbindung gelöst und nach außen bis an die Begrenzungsschrauben geschwenkt. Gleichzeitig werden die die Sperrklinken 6 miteinander verbindenden Zugfedern 7 gespannt. Die Entsperrung wird solange aufrechterhalten, solange eine Zugkraft auf die Gewindestange 22 wirkt.

Nachfolgend wird dargelegt, wie das mit dem anderen Ende der Gewindestange 22 verbundene Zugseil 23 mit dem Kopfteil 15 verbunden ist und zusammenwirkt.

Das Zugseil 23 erstreckt sich durch den Kopfstück-Rahmen 30 hindurch und ist am einen Ende des längenverstellbaren Verbindungselementes 32 befestigt. Die weiteren Einzelheiten des Aufbaus dieses längenverstellbaren Verbindungselementes ist in den Figuren 8 und 10 dargestellt.

Es ist eine Platte 38 vorhanden, die Teil des Lagerteils 33 ist. Das Lagerteil 33 besteht im wesentlichen aus einem U-förmigen Gestell, welches als U-Basisschenkel die besagte Platte 38 aufweist. Im Profil dieses Lagerteils 33 sind hierbei die Gegenrollen 34 drehbar gelagert.
Andererseits besteht auch der untere Kopfstück-Rahmen 30 aus einem im wesentlichen U-förmigen Teil, in dessen Innenprofil die Stützrollen 31 drehbar gelagert sind. Der Basisschenkel dieses Kopfstück-Rahmens 30 wird durch einen Anschlagsteg 39 gebildet.
Die Verbindung zwischen der Platte 38 und dem Anschlagsteg 39 erfolgt nun über das besagte längenverstellbare Verbindungselement 32.
Es besteht im wesentlichen aus zwei parallel zueinander im Abstand angeordneten Führungsbolzen 40, die einerseits eine Durchgangsbohrung 41 in der oberen Platte 38 durchgreifen und andererseits mit ihrem bolzenseitigen Ende im Anschlagsteg 39 des unteren Kopfstück-Rahmens 30 eingeschweißt sind.
Durch Einstellung der Muttern 42 auf dem Führungsbolzen 40 kann damit der Abstand zwischen der Platte 38 und dem Anschlagsteg 39 eingestellt werden. Das Zugseil 23 ist mit seinem oberen Ende fest mit dem bolzenseitigen Ende des Gewindebolzens 43 verbunden, wobei dieser Gewindebolzen durch eine Durchgangsbohrung 44 in den unteren Anschlagsteg 39 greift.
Der Gewindebolzen 43 sitzt über Muttern 45 fixiert in einer Durchgangsbohrung 46 in der oberen Platte 38.
Durch Einstellung der Muttern 45 auf dem Gewindebolzen 43 kann damit die Zugspannung des Zugseiles 23 eingestellt werden.

Anhand der Figuren 7 und 9 werden nun die Führungsspalten für die Ware 28 im oberen Kopfteil 15 näher beschrieben.

Hieraus ergeben sich die wesentlichen Vorteile der erfindungsgemäßen Sperrvorrichtung, die nämlich verhindert, daß sich die Fixierwalze 35 in unzulässigerweise an der Lauffläche der Stützrolle 31 anlegt und damit die Ware 28 zusammenquetscht.

Erfindungsgemäß sieht die vorstehend beschriebene Sperrvorrichtung vor, daß immer ein genau definierter Spalt 48 zwischen den genannten Rollen beibehalten wird.

Aus zeichnerischen Gründen wurde dieser Spalt 48 in Fig. 7 als gegen Null gehend eingezeichnet. Dies entspricht jedoch nicht den tatsächlichen Verhältnissen; tatsächlich ist dieser Spalt 48 immer etwa entsprechend der Stärke der Ware 28 breit. Hiermit wird also ein definierter Abstand zwischen den Walzen beschrieben, und damit wird auch eine unzulässige Einquetschung empfindlicher Ware vermieden.
In der Verschiebestellung ergibt sich ein relativ großer Spalt zwischen der Lauffläche der Fixierwalze 35 und der zugeordneten konvexen Lauffläche der Stützrolle 31.
In dieser Stellung ist das Seil 23 gespannt und die Laufflächen der ebenfalls konvex ausgebildeten Gegenrollen 34 liegen an den zugeordneten Laufflächen der Fixierwalzen 35 an.
In dieser Stellung wird das gesamte Kopfteil 15 nach oben verfahren, wobei Zugkraft auf das Zugseil 23 ausgeübt wird und sich die Sperrvorrichtung öffnet. Dadurch können also die teleskopartig ineinander geschobenen Rohre 2,3 leicht auseinandergezogen werden.
Sobald das Ende der Verschiebebewegung erreicht ist, wird der Verschiebeantrieb zum Verschieben der Fixierwalzen 35 in Pfeilrichtung 36 nach oben kurzzeitig umgeschaltet, so daß der gesamte Antrieb kurzzeitig in Pfeilrichtung 37 nach unten angetrieben wird, wodurch das Verbindungselement 32 um den Abstand 47 zusammengefahren wird. Der Abstand 47 -in Fig. 9- geht deshalb gegen Null, wie in
Fig. 7 dargestellt, so daß jetzt die Sperrvorrichtung ihre Sperrstellung gem. Fig. 5 einnimmt.
Aufgrund der Abstandseinstellung mit den Gewindebolzen 40 und den dazugehörenden Gewindemuttern 42 wird nun ein genau definierter Abstand zwischen der Platte 38 und dem Anschlagsteg 39 eingestellt, so daß hierdurch gewährleistet wird, daß sich ein genau definierter Spalt 48 zwischen der Lauffläche der Fixierwalze 35 und der Lauffläche der Stützrolle 31 ergibt.
Dadurch wird mit Sicherheit ein unzulässiges Einklemmen der Ware 28 auch bei stärksten Gegen kräften auf die Abstützarme verhindert.
Der definierte Spalt 48 wird also stets aufrechterhalten, weil in dieser Stellung die Sperrvorrichtung bereits schon in Tätigkeit getreten ist.
Wenn jetzt eine Zugkraft von der Ware 28 radial einwärts auf die Abstützarme 26 ausgeübt wird, kann trotzdem nicht der Spalt 48 weiter verkleinert werden, weil in dieser Stellung die Verriegelung des Rohres3 gem. Fig. 5 erfolgt ist.

In den Figuren 8 und 10 sind weitere Führungsrollen 49 dargestellt, welche drehbar an dem Anschlagsteg 39 und damit am Kopfstückrahmen 30 befestigt sind. Diese Führungsrollen 49 haben die Aufgabe, eine unzulässige Verdrehung der Ware beim Überlaufen über den Rundbreithalter zu vermeiden. Sie bilden also seitliche Anschläge für die Ware 28.

## Patentansprüche

1. Von außen gehaltener Rundbreithalter für textile Schlauchware mit einem zentralen Träger (T) für mehrere über den Breithalterumfang verteilte, radial spreiz- und verstellbare Abstützungen (26), an denen in Laufrichtung der Schlauchware (28) verlaufende Längselemente (27) zur Führung der Schlauchware (28) angeordnete sind, wobei
a) der zentrale Träger (T) des Breithalters in zwei gegeneinander in Längsrichtung teleskopartig verschiebbare Rohre (2,3) unterteilt ist, an denen die spreizbaren Abstützungen (26) jeweils gelenkig angeschlossen sind und eine Verbindung zu den den beiden Rohren (2,3) gemeinsam zugeordneten Längselementen (27) herstellen, und die den beiden Rohren (2,3) zugeordneten Abstützungen (26) jeweils einander entgegengesetzte Neigung aufweisen,
b) der Breithalter an seinen beiden Enden jeweils mit einem Stützrollenpaar (31) ausgerüstet ist, das sich gegen außerhalb der Schlauchware (28) angeordnete Fixierrollenpaare (35) anlegt und den Breithalter zwischen diesen einspannt, wobei mit dem zentralen Träger (T) Mittel zusammenwirken, die ein kontinuierliches Verstellen des Rundbreithalters bis zu einem maximalen Durchmesser ermöglichen und gleichzeitig eine unbeabsichtigte Rückstellung des Breithalterdurchmessers blockieren,
**dadurch gekennzeichnet**, daß die Mittel aus am freien Ende des Rohres (2) schwenkbar angeordneten Sperrklinken (6) mit Ausnehmungen (12) und aus im Außenumfang des Rohres (3) vorhandenen Rastungen (5) bestehen, mit welchen Rastungen (5) die Ausnehmungen (12) der Sperrklinken (6) in Wirkverbindung bringbar sind und damit eine Verriegelung und Entriegelung der Rohre (2,3) sichern.

2. Rundbreithalter nach Anspruch 1, **dadurch gekennzeichnet**, daß die Rastungen (5) auf einer Länge des Rohres (3) angeordnet sind, die mindestens dem Maß der maximalen Breitenverstellung des Breithalters 1 äquivalent ist.

3. Rundbreithalter nach Anspruch 1, **dadurch gekennzeichnet**, daß die Sperrklinken (6) an einem mit dem freien Ende des Rohres (2) starr verbundenen Tragarm (8) angelenkt sind, der an seinem freien Ende eine drehend gelagerte Umlenkrolle (10) aufnimmt.

4. Rundbreithalter nach Anspruch 3, **dadurch gekennzeichnet**, daß die Tragarme (8) in Richtung eines mit dem Rohr (3) verbundenen Schwimmkörpers (4) weisen und in einem spitzen Winkel α zur Längsachse (20) des Rohres (2) angeordnet sind.

5. Rundbreithalter nach Anspruch 1, **dadurch gekennzeichnet**, daß die Sperrklinken (6) den Rastungen (5) entsprechende Ausnehmungen (12) aufweisen.

6. Rundbreithalter nach Anspruch 1, **dadurch gekennzeichnet**, daß die Klinken (6) mit einem an beiden Seiten jeder Klinke 6 vorhandenen Zugarm (11) ausgerüstet und die Zugarme (11) miteinander über eine Zugfeder (7) verbunden sind.

7. Rundbreithalter nach Anspruch 1, **dadurch gekennzeichnet**, daß die die Entriegelung des Rohres (3) bewirkenden Vorkehrungen aus jeweils einem mit jeder Klinke (6) verbundenen, über jeweils eine Umlenkrolle (10) geführten Zugseil (13) und aus einer mit dem oberen Lagerteil des Kopfteiles (15) über ein Zwischenstück (21) und über eine Gewindestange (22) verbundenen Spannplatte (16) bestehen.

## Claims

1. Externally supported circular expander for tubular textile products, having a central carrier (T) for a plurality of supports (26) which are distributed over the periphery of the expander and can be radially spread out and adjusted, and on which, in the direction of travel of the tubular product (28), there are disposed longitudinal elements (27) for conducting the tubular product (28), wherein
a) the central carrier (T) of the expander is subdivided into two tubes (2,3) which may be displaced in relation to one another in a telescope-like manner in the longitudinal direction, and the supports (26), which may be spread out, are articulated on the tubes (2,3) and form a connection to the longitudinal elements (27) which are together associated with the two tubes (2,3), the supports (26) respectively associated with the two tubes (2,3) having an inclination opposite to one another,
b) the expander is equipped at its two ends with, in each case, a pair of support rollers (31), abutting on locating roller pairs (35) disposed outside the tubular product (28), the support roller pair tensioning the expander between these locating roller pairs, wherein means cooperating with the central carrier (T) render possible a continuous adjustment of the circular expander up to a maximum diameter and simultaneously prevent an unintentional resetting of the expander diameter,
characterised in that the means comprise detents (6) which have recesses (12) and are pivotably disposed at the free end of the tube (2), and catches (5) in the outer periphery of the tube (3), the recesses (12) of the detents (6) being brought into operative connection with the catches (5), thus ensuring locking and unlocking of the tubes (2,3).

2. Circular expander according to Claim 1, characterised in that the catches (5) are disposed on a length of the tube (3) which is at least equivalent to the dimension of the maximum width displacement of the expander 1.

3. Circular expander according to Claim 1, characterised in that the detents (6) are articulated on a bearing arm (8), which is rigidly connected to the free end of the tube (2) and which accommodates, at its free end, a rotatably mounted deflector roller (10).

4. Circular expander according to Claim 3, characterised in that the bearing arms (8) point in the direction of a floating body (4) connected to the tube (3) and are disposed at an acute angle α to the longitudinal axis (20) of the tube (2).

5. Circular expander according to Claim 1 characterised in that the detents (6) have recesses (12) which correspond to the catches (5).

6. Circular expander according to Claim 1, characterised in that the detents (6) are equipped with a draw arm (11), provided on either side of each detent (6), and the draw arms (11) are connected to one another via a draw spring (7).

7. Circular expander according to Claim 1, characterised in that the means provided to effect the unlocking of the tube (3) comprise, in each case, a draw cable (13) which is connected to each detent (6) and guided via a respective deflector roller (10), and a clamping plate (16) connected to the upper bearing part of the headpiece (15) via an intermediate part (21), and via a threaded rod (22).

## Revendications

1. Elargisseur tubulaire maintenu de l'extérieur, destiné à des textiles tubulaires et muni d'un support central (T) pour plusieurs appuis (26) déployables et réglables radialement, répartis sur le pourtour de l'élargisseur et sur lesquels des éléments longitudinaux (27), s'étendant dans le sens du défilement du textile tubulaire (28), sont disposés en vue du guidage du textile tubulaire (28), élargisseur dans lequel
a) le support central (T) dudit élargisseur est scindé en deux tubes (2, 3) pouvant coulisser télescopiquement l'un par rapport à l'autre dans le sens longitudinal, auxquels les appuis déployables (26) se rattachent respectivement de manière articulée, et établissent une liaison avec les éléments longitudinaux (27) affectés conjointement aux deux tubes (2, 3), et les appuis (26) affectés aux deux tubes (2, 3) présentent une inclinaison respectivement opposée,
b) l'élargisseur est respectivement équipé, à ses deux extrémités, d'une paire de rouleaux d'appui (31) qui s'applique contre des paires de rouleaux d'arrêt (35) agencées à l'extérieur du textile tubulaire (28), et enserre l'élargisseur entre ces dernières, le support central (T) coopérant avec des moyens qui autorisent un réglage continu de l'élargisseur tubulaire jusqu'à un diamètre maximal et interdisent, simultanément, un rappel involontaire du diamètre de l'élargisseur,
caractérisé par le fait que les moyens comprennent des cliquets de blocage (6), pourvus d'évidements (12) et agencés à pivotement à l'extrémité libre du tube (2), et des crans (5) présents dans le pourtour extérieur du tube (3), crans (5) avec lesquels les évidements (12) des cliquets de blocage (6) peuvent être mis en liaison interactive, en assurant ainsi un verrouillage et un déverrouillage des tubes (2, 3).

2. Elargisseur tubulaire selon la revendication 1, caractérisé par le fait que les crans (5) sont disposés sur une longueur du tube (3) équivalant, au minimum, à la cote du réglage maximal en largeur de l'élargisseur (1).

3. Elargisseur tubulaire selon la revendication 1, caractérisé par le fait que les cliquets de blocage (6) sont articulés sur un bras de support (8) qui est relié rigidement à l'extrémité libre du tube (2) et reçoit, à son extrémité libre, un rouleau de renvoi (10) monté à rotation.

4. Elargisseur tubulaire selon la revendication 3, caractérisé par le fait que les bras de support (8) sont orientés en direction d'un corps flottant (4) relié au tube (3), et sont agencés selon un angle aigu α par rapport à l'axe longitudinal (20) du tube (2).

5. Elargisseur tubulaire selon la revendication 1, caractérisé par le fait que les cliquets de blocage (6) présentent des évidements (12) correspondant aux crans (5).

6. Elargisseur tubulaire selon la revendication 1, caractérisé par le fait que les cliquets (6) sont équipés d'un bras de traction (11) présent des deux côtés de chaque cliquet (6), et les bras de traction (Il) sont reliés les uns aux autres par l'intermédiaire d'un ressort de traction (7).

7. Elargisseur tubulaire selon la revendication 1, caractérisé par le fait que les dispositifs, provoquant le déverrouillage du tube (3), comprennent un câble respectif de traction (13) relié à chaque cliquet (6) et guidé au moyen d'un rouleau respectif de renvoi (10), et une plaque de serrage (16) reliée, par l'intermédiaire d'un organe intercalaire (21) et d'une tige filetée (22), à la pièce supérieure de portée de la partie frontale (15).
